# FASCICULE DE BREVET EUROPEEN

(11) **EP 1 708 587 B1**
(45) Date de publication et mention de la délivrance du brevet: **02.04.2008**
(21) Numéro de dépôt: 05717442.7
(22) Date de dépôt: 18.01.2005
(51) Int. Cl.: A42B 3/32

(54) **CASQUE DE PROTECTION SEMI-RIGIDE**
HALBSTARRER SCHUTZHELM
SEMI-RIGID PROTECTIVE HELMET

(30) Priorité: 28.01.2004 FR 0400797
(43) Date de publication de la demande: 11.10.2006
(73) Titulaire: Joubert des Ouches, Pascal, 38500 Coublevie (FR)
(72) Inventeur: Joubert des Ouches, Pascal, 38500 Coublevie (FR)
(74) Mandataire: Jouvray, Marie-Andrée
(86) Numéro de dépôt international: PCT/FR2005/000111
(87) Numéro de publication internationale: WO 2005/082187

(56) Documents cités:
- EP-A- 1 103 194
- US-A- 3 784 984
- US-A- 4 404 690
- US-A- 5 012 533
- US-A- 6 154 889
- US-A1- 2002 023 290

## Description

### Domaine technique de l'invention

L'invention concerne un casque de protection comportant un calotin interne déformable, une pluralité d'écailles externes rigides, réparties sur le calotin de manière à former au moins une écaille cimier, au moins une écaille occipitale et une pluralité d'écailles latérales transversales, et des moyens de liaison en matériau souple, assurant la jointure entre les écailles.

### État de la technique

De nombreuses activités sportives ou de loisirs nécessitent l'utilisation d'un casque de protection. Généralement, le casque est relativement lourd, volumineux, avec une coque externe monobloc pour garantir la protection et la sécurité, au détriment de l'aspect esthétique et du confort recherché par l'utilisateur.

À cet effet, le document WO-A1-9806285 décrit un casque de protection s'adaptant à la morphologie de la tête de l'utilisateur, afin de garantir à la fois protection, sécurité et confort. Sur les figures 1 et 2, le casque 1 comporte une couche interne 3 constituée d'un élément amortissant 2 et d'une pluralité de structures 3a à 3g fixées sur l'élément amortissant 2 et séparées en plusieurs parties régulières. Le casque 1 comporte également une couche externe 4 constituée d'une pluralité de panneaux longitudinaux 4a à 4g de forme sensiblement identique et espacés longitudinalement de manière à s'intercaler entre les structures 3a à 3g. Les panneaux 4a à 4g sont tous reliés par leur bordure supérieure à une couronne supérieure 5. Les structures 3a à 3g sont reliées aux panneaux 4a à 4g grâce à des moyens de liaison souples 6, en matériau flexible élastique (figure 2). Ces liaisons élastiques 6 permettent aux structures 3a à 3g de s'écarter les unes par rapport aux autres et de faire varier la taille du casque 1, lors de la mise en place du casque 1 sur la tête de l'utilisateur. Cette configuration du casque 1 permet ainsi à l'utilisateur d'adapter la taille du casque 1 à la morphologie de sa tête.

La protection et la sécurité sont assurées par les structures 3a à 3g et les panneaux 4a à 4g, réalisés en matériaux relativement rigides. L'adaptation à la morphologie de la tête de l'utilisateur est assurée par les liaisons élastiques 6, constituées par des morceaux de textile élastique souple reliant les structures 3a à 3g aux panneaux 4a à 4g.

Cependant la déformation du casque 1 n'est pas optimum. En effet, les panneaux 4a à 4g sont tous longitudinaux (figure 1). Leur déformation est donc régulière sur toute la circonférence du casque 1. Cette déformation est contrainte par les liaisons élastiques 6, qui engendrent un phénomène de retour élastique des panneaux 4a à 4g sur les structures 3a à 3g. Les liaisons élastiques 6 sollicitent les panneaux 4a à 4g vers leur position de repos, et provoquent un effet de compression au niveau de la tête. L'utilisateur risque alors de ressentir des maux de tête après une utilisation prolongée du casque 1. L'adaptation à la morphologie de la tête n'est donc pas optimum. Le confort reste également problématique, car l'élément amortissant 2 est relié aux panneaux 4a à 4g par l'intermédiaire des structures 3a à 3g. Les déformations relatives des panneaux 4a à 4g et des structures 3a à 3g sont donc dépendantes.

La structure de ce casque 1 engendre, de plus, des problèmes d'encombrement, notamment en mode de rangement, car les panneaux 4a à 4g, reliés à la couronne supérieure 5, sont rigides et difficilement pliables.

Par ailleurs, les documents DE 199 36 368 et US 3208080 décrivent chacun un casque de protection ayant un grand nombre de petites écailles réparties sur toute la couche externe du casque. De plus, dans le document DE 199 36 368, le casque comporte un réseau de cordons insérés dans sa couche interne, pour régler la taille du casque en fonction de la taille de la tête de l'utilisateur.

Cependant, les structures de ces casques s'avèrent relativement inconfortables, et le système de réglage décrit par le document DE 199 36 368 n'est pas efficace et trop complexe à mettre en oeuvre.

Le document US 4 404 690 décrit un casque de protection ayant un calotin interne déformable et une pluralité d'écailles externes rigides réparties sur le calotin.

### Objet de l'invention

L'invention a pour but de remédier à ces inconvénients et a pour objet la réalisation d'un casque de protection pouvant s'adapter aux différentes morphologies de têtes, et permettant d'optimiser le confort et la protection d'un utilisateur.

Selon l'invention, ce but est atteint par un casque selon les revendications annexées et, plus particulièrement, par le fait que les écailles et les moyens de liaison en matériau souple sont reliés au calotin, de manière à autoriser un léger glissement entre le calotin et au moins une partie des écailles.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
La figure 1 représente un casque de protection selon l'art antérieur.
La figure 2 représente une vue en coupe du casque selon la figure 1.
Les figures 3 et 4 représentent deux vues en perspective d'un mode de réalisation d'un casque de protection selon l'invention.
Les figures 5 et 6 représentent schématiquement deux vues en perspective éclatée d'une variante de réalisation d'un casque de protection selon l'invention.
La figure 7 représente une vue en perspective du casque sans le bonnet selon les figures 3 et 4.
La figure 8 représente une vue en perspective du calotin du casque selon les figures 3, 4 et 7.
Les figures 9 et 10 représentent schématiquement deux modes de réalisation d'un élément de réglage du tour de tête de deux variantes de réalisation d'un casque de protection selon l'invention.
La figure 11 représente schématiquement une vue en coupe d'une partie de la structure du casque selon les figures 3, 4 et 7 à 10.
La figure 12 représente schématiquement une vue en coupe d'une partie de la structure d'une variante de réalisation d'un casque selon l'invention.
La figure 13 représente schématiquement une vue en coupe d'une partie de la structure d'une variante de réalisation d'un casque de protection selon l'invention.
La figure 14 représente schématiquement une vue en coupe d'une partie d'un bonnet d'une variante de réalisation d'un casque selon l'invention.
Les figures 15 à 18 représentent schématiquement une partie de la structure de plusieurs variantes de réalisation d'un casque de protection selon l'invention.

### Description de modes particuliers de réalisation

Sur les figures 3 et 4, un casque 1 comporte une couche interne constituée par un calotin déformable 7, des moyens de liaison souples constitués, par exemple, par un bonnet 8, et une couche externe constituée par une pluralité d'écailles rigides 9. Les écailles 9 sont solidaires du bonnet 8 et sont articulées les unes par rapport aux autres par l'intermédiaire du bonnet 8. Le bonnet 8, de préférence, en matériau souple de nature textile ou élastomère, recouvre le calotin 7 et assure l'articulation entre les écailles 9. Les écailles 9 sont fixées et réparties sur le bonnet 8 de manière à former une écaille cimier 9a, une écaille occipitale 9b, quatre écailles latérales transversales 9c, et une écaille frontale 9d. Dans le mode particulier de réalisation du casque 1 représenté sur la figure 3, les différentes écailles 9 sont non jointives et sont séparées les unes des autres par des intervalles 10. Ces intervalles 10 de séparation permettent une articulation très souple des écailles 9, lors de la mise en place du casque 1 sur la tête de l'utilisateur.

Le bonnet 8 est relié au calotin 7 de manière à autoriser un léger glissement entre le calotin 7 et une partie des écailles 9, lors de la mise en forme du casque 1 sur la tête d'un utilisateur. La liaison entre le calotin 7 et le bonnet 8 est réalisée, par exemple, par un revers du bonnet 8, qui vient envelopper le calotin 7 sur tout le bord du casque 1. Ainsi, cette configuration autorise un léger glissement entre le calotin 7 et le bonnet 8, qui porte et articule les écailles 9. La souplesse de l'ensemble du casque 1 est conservée, et ce léger glissement permet une déformation aisée du casque 1, lors de la mise en place du casque 1 sur la tête de l'utilisateur.

Une variante de réalisation consiste à réaliser la liaison entre le calotin 7 et le bonnet 8 en collant le calotin 7 et le bonnet 8 sous l'écaille cimier 9a. L'écaille cimier 9a est alors fixée sur le calotin 7, tandis que l'écaille frontale 9d, l'écaille occipitale 9b et les écailles latérales transversales 9c forment "le tour de tête" du casque 1 et sont destinées à effectuer le léger glissement par rapport au calotin 7, lors de la mise en place du casque 1 sur la tête de l'utilisateur.

Les écailles 9 sont rigides et, de préférence, en matériau résistant aux chocs. Le matériau choisi doit être, de préférence, suffisamment rigide, afin de bien répartir l'impact des chocs sur l'ensemble du calotin 7. Le matériau est choisi, par exemple, parmi un polycarbonate (PC), un copolymère formé à partir d'acrylonitrile, de butadiène et de styrène (noté ABS), un composite à fibres longues à matrice thermoplastique ou thermodurcissable, ou même en aluminium. L'épaisseur des écailles 9 est, de préférence, de l'ordre 1 mm à 3mm.

Les écailles 9 sont réalisées par des procédés connus de l'industrie, notamment par injection, thermoformage, compression ou emboutissage. À titre d'exemple, il est possible d'injecter directement l'écaille cimier 9a sur le bonnet 8, et de coller ou souder les autres écailles 9 sur le bonnet 8. Il est possible, également, de souder, coudre ou même coller toutes les écailles 9, ou une partie des écailles 9, de la même façon.

Dans la variante de réalisation représentée sur les figures 5 et 6, le casque de protection 1 se distingue du mode de réalisation précédent par la forme des écailles 9. Celles-ci peuvent comporter des bords 19, d'épaisseur inférieure ou égale à celle des écailles 9, destinés à obstruer les intervalles 10 de séparation entre les écailles 9, pour éviter toute pénétration d'objet pointu et renforcer la sécurité de l'utilisateur. À titre d'exemple, les bords 19 se superposent au-dessus ou au-dessous des écailles 9 adjacentes avec lesquelles ils coopèrent, afin d'optimiser la sécurité de l'utilisateur. Sur les figures 5 et 6, les écailles latérales transversales 9c comportent des bords 19c, destinés à coopérer avec l'écaille cimier 9a et l'écaille occipitale 9b, l'écaille frontale 9d comporte un bord 19d, destiné à coopérer avec l'écaille cimier 9a et une partie des écailles latérales transversales 9c, et l'écaille occipitale 9b comporte un bord 19b, destiné à coopérer avec l'écaille cimier 9a.

Dans une autre variante de réalisation non représentée, les écailles 9 sont thermoformées dans une même plaque, de manière à former une seule coque recouvrant complètement le calotin 7, avec des zones de forte épaisseur constituant les écailles 9 et des zones de faible épaisseur constituant des pontets de matière reliant les écailles 9. Les zones amincies constituent des charnières pour l'articulation des écailles 9 et permettent de répondre aux différents critères de sécurité, concernant notamment le test de pénétration d'un cône imposé, notamment, par la norme EN1077.

Dans le mode particulier de réalisation des figures 3 à 6, le bonnet 8 est en textile ou en élastomère. Il est, de préférence, ajouré pour favoriser l'aération. Le bonnet 8 est réalisé, de préférence, avec un textile anti-perforation favorisant l'aération, du type polyester à haute ténacité.

Dans le cas particulier d'un bonnet 8 souple et élastique, l'élasticité doit être limitée, afin d'éviter un espacement trop important des écailles 9 et un possible déchaussement des écailles 9 et du bonnet 8. Cette caractéristique est importante, notamment dans le cas d'un casque soumis à un choc d'un objet pointu, pour protéger l'utilisateur conformément à la norme EN 1077 pour les casques de ski.

Comme représenté sur les figures 3, 4 et 7, 8, le casque 1 comporte avantageusement des sangles d'attache 12 solidaires du bonnet 8. Le casque 1 comporte une sangle jugulaire 12a et une sangle harnais 12b. Sur la figure 6, la sangle harnais 12b entoure le calotin 7 par le dessus et par l'arrière, afin d'assurer une bonne sécurité et une bonne tenue au déchaussement. La sangle jugulaire 12a et la sangle harnais 12b sont, par exemple, cousues ou rivetées sur le bonnet 8.

Le calotin 7 illustré aux figures 7 et 8, est réalisé dans un matériau alvéolaire semi-rigide, absorbant l'énergie des chocs en compression, et déformable en flexion par sa matière et sa géométrie, afin d'épouser au maximum la forme de la tête de l'utilisateur, lors de la mise en place du casque 1. Le casque 1 se comporte ainsi comme une véritable carapace déformable.

Le calotin 7 est réalisé, par exemple, par une découpe à plat dans une plaque de mousse de polymère, par exemple, du polypropylène expansé. La mousse est calibrée en épaisseur, de l'ordre de 15mm à 30mm, et en densité, de l'ordre de 60 g/l à 100g/l. Les propriétés d'amortissement de ce type de mousse présentent un effet mémoire autorisant la reprise de sa forme initiale après un choc. Le calotin 7 reprend sa forme initiale après un impact sur le casque 1.

Le calotin 7 comporte avantageusement une pluralité de découpes 11 sur l'épaisseur de la paroi du calotin 7. Les découpes 11 sont, de préférence, décalées par rapport aux intervalles 10 séparant les écailles 9, notamment pour des raisons de sécurité et pour éviter toute pénétration éventuelle d'objets pointus. Les découpes 11 ont pour fonction principale de favoriser la déformation du calotin 7, lors de la mise en place du casque 1 sur la tête de l'utilisateur. Elles permettent également une bonne circulation de l'air capté par des ouïes de ventilation 15 réalisées dans l'écaille cimier 9a (figures 3 et 7). En effet, les ouïes 15 sont, de préférence, en regard des découpes 11 du calotin 7 (figure 7).

Comme représenté sur les figures 4, 7, 9 et 10, le casque 1 comporte avantageusement un élément de réglage 14 du tour de tête, destiné à ajuster la taille du casque 1 et mieux répartir le serrage au niveau du tour de tête de l'utilisateur, pour optimiser son confort. L'élément de réglage 14 est inséré, de préférence, dans l'écaille occipitale 9b et permet de rapprocher toutes les écailles 9 constituant le tour de tête du casque 1, à savoir l'écaille occipitale 9b, l'écaille frontale 9d et une partie des écailles latérales transversales 9c. À titre d'exemple, comme représenté sur les figures 4 et 7, l'élément de réglage 14 est constitué par une bande d'attache rapide, ou une bande auto agrippante, reliant l'écaille occipitale 9b et deux écailles latérales transversales 9c.

Dans la variante de réalisation de l'élément de réglage 14 représenté sur la figure 9, le réglage s'effectue par l'intermédiaire d'un système de laçage multidirectionnel. L'élément de réglage 14 comprend un lacet 20 s'enroulant autour d'un bouton moleté 21 fixé, de préférence, sur l'écaille occipitale 9b. Le lacet 20 relie entre elles les écailles 9 formant le tour de tête du casque 1, en passant par des points de serrage 22, disposés, de préférence, sur les bords des écailles 9. Le fonctionnement de l'élément de réglage 14 consiste à actionner le bouton 21, par exemple, dans le sens horaire, pour serrer le casque 1, et dans le sens anti-horaire, pour desserrer le casque 1. Ce type de serrage permet d'ajuster simultanément le tour de tête et la profondeur du casque 1.

Dans une autre variante de réalisation représentée sur la figure 10, le réglage s'effectue par l'intermédiaire d'un système de pignon et crémaillère. L'élément de réglage 14 comporte une languette 23, munie d'une pluralité de dents 24 constituant une crémaillère, destinée à coopérer avec un pignon 25 fixé, de préférence, sur l'écaille occipitale 9b. La languette 23 est formée, par exemple, dans le prolongement d'une écaille latérale 9c et s'insère dans le pignon 25 de l'écaille occipitale 9b, afin de rapprocher les écailles 9 formant le tour de tête du casque 1. Le fonctionnement de l'élément de réglage 14 consiste à faire coulisser les dents 24 à l'intérieur du pignon 25, pour serrer le casque 1, et à appuyer sur deux boutons 26 du pignon 25, pour libérer la languette 23 et desserrer le casque 1.

Sur la figure 11, la disposition des trois couches, à savoir le calotin 7, le bonnet 8 et les écailles 9, est représentée. Le bonnet 8 recouvre complètement le calotin 7, et les découpes 11 du calotin 7 sont décalées par rapport aux intervalles 10 séparant les écailles 9. Le bonnet 8 représente la liaison souple assurant l'articulation entre les écailles 9. Cette configuration favorise donc le glissement recherché entre le calotin 7 et les écailles 9 pour obtenir une déformation optimum du casque 1. Le léger jeu entre le calotin 7 et le bonnet 8, représenté de façon exagérée sur la figure 7, illustre cette possibilité de glissement entre le calotin 7 et les écailles 9.

La variante de réalisation selon la figure 12 se distingue du mode de réalisation précédent par la forme du calotin 7. Le calotin 7 comporte des zones amincies 16 dans l'épaisseur de la paroi du calotin 7, de manière à favoriser la déformation du calotin 7. Les zones amincies 16 sont, de préférence, décalées par rapport aux intervalles 10 entre les écailles 9. Cette configuration du calotin 7 avec les zones amincies 16 permet d'éviter tout risque d'introduction d'un objet pointu à travers le casque 1, améliorant sensiblement la sécurité de l'utilisateur.

Une variante de réalisation représentée sur la figure 13, consiste à réaliser un calotin 7 présentant une structure en mille-feuille. Le calotin 7 est constitué par une superposition de feuilles 27, présentant de bonnes caractéristiques d'amortissement en compression et de souplesse en flexion, afin d'assurer une plus grande aptitude à la déformation de l'ensemble du calotin 7, pour le confort et la sécurité de l'utilisateur. Les feuilles 27, de préférence en mousse, peuvent être de nature différente, afin d'offrir une variation progressive de la densité du calotin 7, pour favoriser le confort et l'absorption des chocs.

Une variante de réalisation du casque 1, représentée schématiquement sur la figure 14, se distingue des précédentes par la forme du bonnet 8. En effet, des compartiments 13, dans lesquels sont logées les écailles 9, sont formés sur le bonnet 8. Les écailles 9 sont libres à l'intérieur des compartiments 13, solidaires du bonnet 8. Les compartiments 13 sont réalisés, sur leur face interne, avec une matière identique à celle du bonnet 8 et, sur leur face externe, avec une matière beaucoup plus décorative. Le casque 1 autorise un léger glissement entre les écailles 9 et le bonnet 8. La déformation du casque 1 est donc optimum avec un léger glissement à la fois entre le calotin 7 et les écailles 9, et entre le bonnet 8 et les écailles 9.

À titre d'exemple, cette variante de réalisation permet de choisir différents tissus pour les compartiments 13 recouvrant les écailles 9 et d'utiliser, par exemple, des écailles 9 présentant un état de finition grossier. L'avantage d'une telle solution par rapport à la soudure ou le collage réside, également, dans l'exploitation des propriétés éventuellement élastiques du textile sur toute la surface du bonnet 8.

Sur la figure 15, la variante de réalisation du casque 1 se distingue des précédentes par les moyens de liaison souples articulant les écailles 9. Le calotin 7 est solidaire de l'écaille cimier 9a et comporte les découpes 11 décalées par rapport aux intervalles 10 de séparation entre les écailles 9. L'écaille cimier 9a et les écailles latérales transversales 9c sont articulées les unes par rapport aux autres par l'intermédiaire de bandes 17, par exemple, de matériau souple. Les bandes 17 sont réalisées, par exemple, avec le même tissu que celui utilisé pour le bonnet 8 dans les modes de réalisations précédents.

Selon une variante de réalisation représentée sur la figure 16, les bandes 17 peuvent être réalisées en élastomère. Les écailles 9 sont non jointives et les intervalles 10 de séparation entre les écailles 9 sont remplis par l'élastomère constituant les bandes 17, ce qui évite toute pénétration éventuelle d'un objet et améliore la sécurité de l'utilisateur.

Sur la figure 17, les écailles 9 peuvent avoir un léger recouvrement, afin de garantir la caractéristique d'anti-perforation du casque 1 et, particulièrement, de satisfaire aux exigences de la norme EN 1077. Dans ce mode particulier de réalisation, les écailles 9 sont articulées par des bandes 17 en matériau souple ou en élastomère et le recouvrement des écailles 9 n'altère pas le léger glissement entre le calotin 7 et les écailles 9, lors de la mise en place du casque 1 sur la tête de l'utilisateur.

De même, sur la figure 18, le casque 1 peut comporter une pluralité d'écailles supplémentaires 18, solidaires du calotin 7 et disposées en regard des intervalles 10 de séparation entre les écailles 9. Les écailles 9 sont articulées par des bandes 17 en matériau souple ou en élastomère, disposées en regard des écailles supplémentaires 18. La caractéristique d'anti-perforation du casque 1 est alors assurée.

Selon une autre variante de réalisation (non représentée), le casque 1 comporte avantageusement une enveloppe textile externe de recouvrement des écailles 9. Cette enveloppe externe permet d'obtenir un casque 1 avec un aspect beaucoup plus esthétique. À titre d'exemple, l'enveloppe externe peut recouvrir uniquement une partie des écailles 9. Il est possible, par exemple, de laisser apparente l'écaille cimier 9a et de recouvrir les autres écailles 9b, 9c et 9d avec l'enveloppe externe. Cette configuration très avantageuse permet d'envisager une multitude de gammes possibles pour le casque 1, en faisant varier les combinaisons de matières et de couleurs de l'enveloppe externe et de l'écaille cimier 9a.

Il est possible, de plus, de réaliser une version pliable du casque 1. Les écailles latérales transversales 9c, l'écaille occipitale 9b et l'écaille frontale 9d, se rabattent vers l'intérieur du casque 1, diminuant ainsi significativement son encombrement. Le casque 1 devient ainsi plus facile à ranger et à transporter, par exemple, dans un sac à dos.

Les avantages procurés par le casque 1 sont nombreux. Cette structure de casque déformable permet de couvrir plusieurs tailles de casques (2 à 3 tailles), du fait de la souplesse de la structure, de la possibilité de glissement entre les couches et de l'élément de réglage 14 du tour de tête.

Ce casque peut réaliser une couverture de tailles (par exemple de la taille 50 à la taille 63) avec un nombre limité de références. De plus, il est envisageable, entre deux références de taille, de conserver certaines écailles 9 (par exemple l'écaille cimier 9a) et de faire évoluer la taille uniquement des autres écailles 9. Le nombre d'outillages nécessaires à la fabrication du casque 1 est alors réduit.

La réduction du poids du casque 1 est importante, grâce à une optimisation des épaisseurs et du volume du calotin 7. L'épaisseur utile de la mousse du calotin 7 est optimisée pour épouser la forme de la tête. La réduction du volume mort habituellement nécessaire pour ajuster le confort permet de placer le calotin 7 au plus près de la tête. L'effet principal est la diminution de l'effet de bras de levier engendré par un choc sur une surface trop éloignée de la tête. Le casque 1 n'accélère pas avant d'entrer en butée sur la tête de l'utilisateur. La surface d'impact est mieux répartie, entraînant une amélioration du confort et de la sécurité.

La configuration du casque 1 avec les écailles 9 permet un vrai chaussage du casque 1, avec une excellente adaptation à la forme de la tête, grâce à la mobilité relative de chaque écaille 9. Notamment, l'écaille occipitale 9b bien plaquée contre la tête de l'utilisateur entraîne une meilleure tenue du casque 1 et une sensation accrue de sécurité. La position et la forme distinctive des écailles 9 et des intervalles 10 entraînent une déformation optimum. En outre, plus le nombre d'écailles 9 est important, plus le confort de l'utilisateur est amélioré.

L'utilisateur ne ressent pas de retour élastique pouvant provoquer des maux de tête et le casque 1 présente un volume global réduit, tout en restant facile et agréable à enfiler.

Le casque 1 est plus esthétique, moins protubérant, car son aspect général s'apparente plus à un bonnet. Le casque 1 permet également d'améliorer le champ de vision de l'utilisateur, car il est plus proche de la tête.

La déclinaison d'une gamme de casque 1 est aisée, grâce à toutes les combinaisons possibles de matières et de couleurs pour l'écaille cimier 9a, les autres écailles 9, et l'éventuelle enveloppe externe recouvrant les écailles 9. Ce concept de casque 1 est déclinable sur des versions stylistiques et fonctionnelles propres à chaque univers de pratique : aquatique, cycle, moto, skate & roller, spéléo, montagne, escalade, ski, snowboard, etc.

L'invention n'est pas limitée aux différents modes de réalisation décrits ci-dessus. Comme dans tous les types de casques, il est possible de garnir l'intérieur du casque 1 d'un tissu drainant, respirant et antibactérien pour améliorer le confort de contact entre la tête et le calotin 7.

Il est possible de segmenter le calotin 7 en autant de petits morceaux liés individuellement au bonnet 8. Il est possible, également, de créer des compartiments dans le calotin 7 remplis de billes expansées. Le calotin 7 ainsi constitué a alors, grâce à un comportement granulaire, une très grande aptitude à la déformation.

Les écailles 9 peuvent être thermoformées en une seule opération à partir d'une plaque, puis découpées avec un jet d'eau ou un usinage à commande numérique, pour ensuite être fixées sur le bonnet 8 ou les bandes 17.

Pour faciliter la ventilation du casque 1, il est possible, en plus des ouïes 15 de l'écaille cimier 9a, de perforer les différentes écailles 9 de petits trous, et de les recouvrir d'un tissu très ajouré de type « mesh » ou d'une membrane respirante. La ventilation peut également être assurée au niveau du bonnet 8 ou des bandes 17, par le choix d'un textile très respirant.

Il est possible de prévoir d'autres formes d'écailles 9, du bonnet 8 ou des bandes 17, la structure du casque 1 devant permettre un léger glissement entre au moins une partie des écailles 9 et le calotin 7, lors de la mise en place du casque 1 sur la tête de l'utilisateur, afin d'optimiser son confort.

## Revendications

1. Casque de protection (1) comportant un calotin interne déformable (7), une pluralité d'écailles externes rigides (9), réparties sur le calotin (7) de manière à former au moins une écaille cimier (9a), au moins une écaille occipitale (9b) et une pluralité d'écailles latérales transversales (9c), et des moyens de liaison en matériau souple, assurant la jointure entre les écailles (9), casque **caractérisé en ce que** les écailles (9) et les moyens de liaison en matériau souple (8, 17) sont reliés au calotin (7), de manière à autoriser un léger glissement entre le calotin (7) et au moins une partie des écailles (9).

2. Casque selon la revendication 1, **caractérisé en ce qu'**il comporte au moins une écaille frontale (9d).

3. Casque selon l'une des revendications 1 et 2, **caractérisé en ce qu'**il comporte au moins quatre écailles latérales transversales (9c).

4. Casque selon l'une quelconque des revendications 1 à 3, **caractérisé en ce qu'**il comporte un élément de réglage (14) du tour de tête, solidaire au moins de l'écaille occipitale (9b).

5. Casque selon la revendication 4, **caractérisé en ce que** l'élément de réglage (14) comporte un lacet (20) reliant les écailles (9) entre elles et coopérant avec un bouton moleté (21), actionnant le serrage et le desserrage du casque (1).

6. Casque selon la revendications 4, **caractérisé en ce que** l'élément de réglage (14) comporte une languette (23) munie d'une pluralité de dents (24) constituant une crémaillère et destinées à coopérer avec un pignon (25), solidaire de l'écaille occipitale (9b).

7. Casque selon l'une quelconque des revendications 1 à 6, **caractérisé en ce qu'**il comporte une surface textile de recouvrement des écailles (9).

8. Casque selon l'une quelconque des revendications 1 à 7, **caractérisé en ce que** les moyens de liaison en matériau souple sont constitués par un bonnet (8) recouvrant complètement le calotin (7).

9. Casque selon la revendication 8, **caractérisé en ce que** le bonnet (8) comporte des compartiments (13), à l'intérieur desquels sont logées les écailles (9).

10. Casque selon l'une quelconque des revendications 1 à 7, **caractérisé en ce que** les moyens de liaison en matériau souple sont constitués par des bandes (17) reliant les écailles (9) entre elles.

11. Casque selon la revendication 10, **caractérisé en ce que** les bandes (17) sont en élastomère.

12. Casque selon l'une quelconque des revendications 1 à 10, **caractérisé en ce que** le matériau souple de liaison est réalisé en un tissu anti-perforation favorisant l'aération.

13. Casque selon l'une quelconque des revendications 1 à 12, **caractérisé en ce que** le calotin (7) comporte une pluralité de découpes (11) décalées par rapport aux intervalles (10) de séparation entre les écailles (9).

14. Casque selon l'une quelconque des revendications 1 à 13, **caractérisé en ce que** le calotin (7) comporte une pluralité de zones amincies (16) décalées par rapport aux intervalles (10) de séparation entre les écailles (9).

15. Casque selon l'une quelconque des revendications 1 à 14, **caractérisé en ce que** le calotin (7) comporte une pluralité de feuilles (27) superposées, constituant une structure en mille-feuilles.

16. Casque selon l'une quelconque des revendications 1 à 15, **caractérisé en ce que** le calotin (7) est en mousse de polymère, du type polypropylène expansé, présentant de bonnes caractéristiques d'amortissement en compression et de souplesse en flexion.

17. Casque selon l'une des revendications 1 à 16, **caractérisé en ce qu'**il comporte une pluralité d'écailles supplémentaires (18), liées au calotin (7) et disposées en regard des intervalles (10) de séparation entre les écailles (9).

## Claims

1. Protective helmet (1) comprising a deformable internal foam liner (7), a plurality of rigid external shell segments (9) arranged on the foam liner (7) so as to form at least one crown segment (9a), at least one occipital segment (9b) and a plurality of transverse side segments (9c), and joining means made of flexible material performing joining between the shell segments (9), helmet **characterized in that** the shell segments (9) and the joining means made of flexible material (8, 17) are joined to the foam liner (7) so as to enable a slight sliding between the foam liner (7) and at least a part of the shell segments (9).

2. Helmet according to claim 1, **characterized in that** it comprises at least one front segment (9d).

3. Helmet according to one of the claims 1 and 2, **characterized in that** it comprises at least four transverse side segments (9c).

4. Helmet according to any one of the claims 1 to 3, **characterized in that** it comprises a headband adjustment means (14) fixedly secured at least to the occipital segment (9b).

5. Helmet according to claim 4, **characterized in that** the adjustment means (14) comprise a lace (20) joining the shell segments (9) to one another and cooperating with a knurled knob (21) actuating tightening and loosening of the helmet (1).

6. Helmet according to claim 4, **characterized in that** the adjustment means (14) comprise a tab (23) equipped with plurality of teeth (24) forming a rack and designed to cooperate with a pinion (25) fixedly secured to the occipital segment (9b).

7. Helmet according to any one of the claims 1 to 6, **characterized in that** it comprises a textile surface covering the shell segments (9).

8. Helmet according to any one of the claims 1 to 7, **characterized in that** the joining means made of flexible material are formed by a cap (8) completely covering the foam liner (7).

9. Helmet according to claim 8, **characterized in that** the cap (8) comprises compartments (13) inside which the shell segments (9) are housed.

10. Helmet according to any one of the claims 1 to 7, **characterized in that** the joining means made of flexible material are formed by strips (17) joining the shell segments (9) to one another.

11. Helmet according to claim 10, **characterized in that** the strips (17) are made of elastomer.

12. Helmet according to any one of the claims 1 to 10, **characterized in that** the flexible joining material is made from an anti-perforation fabric improving airing.

13. Helmet according to to any one of the claims 1 to 12, **characterized in that** the foam liner (7) comprises a plurality of cut-outs (11) offset with respect to the separating gaps (10) between the shell segments (9).

14. Helmet according to any one of the claims 1 to 13, **characterized in that** the foam liner (7) comprises a plurality of thinned zones (16) offset with respect to the separating gaps (10) between the shell segments (9).

15. Helmet according to any one of the claims 1 to 14, **characterized in that** the foam liner (7) comprises a plurality of superposed sheets (27) forming a multi-layer structure.

16. Helmet according to any one of the claims 1 to 15, **characterized in that** the foam liner (7) is made of polymer foam of the expanded polypropylene type presenting good compression shock-absorbing and flexion elasticity characteristics.

17. Helmet according to any one of the claims 1 to 16, **characterized in that** it comprises a plurality of additional shell segments (18) joined to the foam liner (7) and arranged facing the separating gaps (10) between the shell segments (9).

## Patentansprüche

1. Schutzhelm (1) mit einem verformbaren Innenhelm (7), mehreren starren Außenplatten (9), die so über den Innenhelm (7) verteilt sind, dass sie mindestens eine Schädeloberseitenplatte (9a), mindestens eine Hinterhauptplatte (9b) und mehrere Seitenquerplatten (9c) bilden, und Verbindungsmitteln aus elastischem Material, die für die Verbindung der Platten (9) untereinander sorgen, Helm, der **dadurch gekennzeichnet ist, dass** die Platten (9) und die elastischen Verbindungsmittel (8, 17) so mit dem Innenhelm (7) verbunden sind, dass sie ein leichtes Gleiten zwischen dem Innenhelm (7) und mindestens einem Teil der Platten (9) ermöglichen.

2. Helm nach Anspruch 1, **dadurch gekennzeichnet, dass** er mindestens eine Vorderplatte (9d) umfasst.

3. Helm nach einem der Ansprüche 1 und 2, **dadurch gekennzeichnet, dass** er mindestens vier seitliche Querplatten (9c) umfasst.

4. Helm nach einem der Ansprüche 1 bis 3, **dadurch gekennzeichnet, dass** er ferner ein Verstellelement (14) für den Kopfumfang umfasst, das mindestens mit der Hinterhauptplatte (9b) fest verbunden ist.

5. Helm nach Anspruch 4, **dadurch gekennzeichnet, dass** das Verstellelement (14) einen Riemen (20) umfasst, der die Platten (9) miteinander verbindet und mit einer Rändelschraube (21) zusammenwirkt, mittels derer der Helm (1) enger oder weiter gestellt werden kann.

6. Helm nach Anspruch 4, **dadurch gekennzeichnet, dass** das Verstellelement (14) eine Lasche (23) umfasst, die mit mehreren Zacken (24) versehen ist, wodurch eine Zahnleiste gebildet wird, und die mit einem Ritzel (25) zusammenwirken, das fest mit der Hinterhauptplatte (9b) verbunden ist.

7. Helm nach einem der Ansprüche 1 bis 6, **dadurch gekennzeichnet, dass** er eine textile Oberfläche zum Bedecken der Platten (9) aufweist.

8. Helm nach einem der Ansprüche 1 bis 7, **dadurch gekennzeichnet, dass** die Verbindungsmittel aus elastischem Material von einer Kappe (8) gebildet werden, die den Innenhelm (7) vollständig bedeckt.

9. Helm nach Anspruch 8, **dadurch gekennzeichnet, dass** die Kappe (8) Fächer (13) aufweist, innerhalb derer die Platten (9) angeordnet sind.

10. Helm nach einem der Ansprüche 1 bis 7, **dadurch gekennzeichnet, dass** die Verbindungsmittel aus elastischem Material von Bändern (17) gebildet werden, welche die Platten (9) miteinander verbinden.

11. Helm nach Anspruch 10, **dadurch gekennzeichnet, dass** die Bänder (17) aus Elastomer bestehen.

12. Helm nach einem der Ansprüche 1 bis 10, **dadurch gekennzeichnet, dass** das elastische Verbindungsmaterial aus einem durchbohrungssicheren Stoff besteht, der die Lüftung begünstigt.

13. Helm nach einem der Ansprüche 1 bis 12, **dadurch gekennzeichnet, dass** der Innenhelm (7) mehrere Ausschnitte (11) umfasst, die bezüglich der Trennungszwischenräume (10) zwischen den Platten (9) versetzt angeordnet sind.

14. Helm nach einem der Ansprüche 1 bis 13, **dadurch gekennzeichnet, dass** der Innenhelm (7) mehrere dünnere Stellen (16) umfasst, die bezüglich der Trennungszwischenräume (10) zwischen den Platten (9) versetzt angeordnet sind.

15. Helm nach einem der Ansprüche 1 bis 14, **dadurch gekennzeichnet, dass** der Innenhelm (7) mehrere übereinander angeordnete Folien (27) umfasst, woraus sich ein blätterteigartiger Aufbau ergibt.

16. Helm nach einem der Ansprüche 1 bis 15, **dadurch gekennzeichnet, dass** der Innenhelm (7) aus einem Polymerschaum besteht, nach Art von aufgeschäumtem Polypropylen, der gute Eigenschaften bezüglich Druckdämpfung und Biegeflexibilität hat.

17. Helm nach einem der Ansprüche 1 bis 16, **dadurch gekennzeichnet, dass** er mehrere zusätzliche Platten (18) umfasst, die mit dem Innenhelm (7) verbunden sind und gegenüber den Trennungszwischenräumen (10) zwischen den Platten (9) angeordnet sind.
